# EUROPÄISCHE PATENTSCHRIFT

(11) **EP 0 450 190 B1**
(45) Veröffentlichungstag und Bekanntmachung des Hinweises auf die Patenterteilung: **01.03.1995**
(21) Anmeldenummer: 90125398.9
(22) Anmeldetag: 24.12.1990
(51) Int. Cl.: H01R 13/703

(54) **Geschirmter elektrischer Stecker für die Datenübertragung**
Shielded electric plug for data transmission
Fiche blindée pour la transmission des données

(30) Priorität: 04.04.1990 CH 1128/90
(43) Veröffentlichungstag der Anmeldung: 09.10.1991
(73) Patentinhaber: PARTRADE AG, CH-6331 Hünenberg (CH)
(72) Erfinder: Olbrich, Knut, CH-6005 Luzern (CH)
(74) Vertreter: Blöchle, Hans

(56) Entgegenhaltungen:
- EP-A- 0 079 016
- EP-A- 0 112 711
- EP-A- 0 158 531
- EP-A- 0 219 304

## Beschreibung

Die Erfindung betrifft einen geschirmten elektrischen Stecker für die Datenübertragung mit einem aus einem unteren Deckel, einem Kontaktmodul und einen oberen Deckel bestehenden Isoliergehäuse, mit einer sich vom Kabeleinführungsbereich bis zum Steckbereich erstreckenden Schirmung, mit einem auf einem Kontaktträger angeordneten Kontaktsatz, mit einer eine Verbindung zwischen Datenleitern und Kontakten des Kontaktsatzes herstellenden Kontaktpackung und mit einer Überbrückungseinrichtung zur Herstellung von als Leitungsabschluss dienenden Verbindungen zwischen bestimmten Kontakten.

Aus der Patentschrift EP-B1-0 112 711 ist ein elektrischer Stecker für Datenkommunikationsanwendungen bekannt, der ein aus einem unteren Deckel, einem Kontaktträger und aus einem oberen Deckel bestehendes Isoliergehäuse mit einer sich vom Kabeleinführungsbereich bis zum Steckbereich erstreckenden Schirmung aufweist. Ein am oberen Deckel angeordnetes einstückiges Schirmelement ist im Kabeleinführungsbereich ganzflächig und im Steckbereich gabelförmig ausgebildet. Ein am unteren Deckel angeordnetes einstückiges Schirmelement weist im Kabeleinführungsbereich Kabeleinführungsöffnungen bildende Flansche auf und endet im Steckbereich mit einer gestuften Gabel. Datenleiter werden in an Kontakthülsen angeordnete Langschlitze mittels einer Kontaktpackung eingepresst. Zwei am Kontaktträger angeordnete hintereinander liegende metallische Überbrückungsschienen verlaufen in Querrichtung über federnde Kontaktenden. Kontaktseitige Kontaktlaschen der einen Überbrückungsschiene sind gegenüber Kontaktlaschen der anderen Überbrückungsschiene in Querrichtung versetzt angeordnet, so dass die eine Überbrückungsschiene in Verbindung mit den einen Kontaktenden und die andere Überbrückungsschiene in Verbindung mit den anderen Kontaktenden steht. Beim Zusammenführen des Steckers mit einem anderen hermaphroditischen Stecker werden die Kontaktenden von den Überbrückungsschienen getrennt.

Ein Nachteil der bekannten Einrichtung liegt darin, dass mit den verwendeten Schirmelementen weder eine anwenderfreundliche Kabelmontage noch ein einwandfreier Kabeleinführungsabschluss möglich ist. Ein weiterer Nachteil liegt darin, dass bei unsachgemässer Montage die Überbrückungsschienen mit dem oberen Schirmelement zusammentreffen und unerwünschte Verbindungen erzeugen können, was zu langwieriger Fehlersuche führen kann. Ausserdem sind die Überbrückungsschienen ungeschützt Umwelteinflüssen ausgesetzt, wodurch Kontaktprobleme zwangsläufig vorgegeben sind.

Hier will die Erfindung Abhilfe schaffen. Die Erfindung, wie sie im Anspruch 1 gekennzeichnet ist, löst die Aufgabe, den Kabeleinführungsbereich eines Datensteckers so zu verbessern, dass bei Kabeleinführungsänderungen die Steckerschirmung werkzeuglos anpassbar ist.

Die durch die Erfindung erreichten Vorteile sind im wesentlichen darin zu sehen, dass Änderungen in bestehenden Netzwerken mit dem erfindungsgemässen Stecker mühelos machbar sind, dass selbst bei fehlerhaftem Zusammenbau des Steckers keine Verbindungen zwischen den Steckerkontakten und der Schirmung auftreten können und dass eine Überprüfung des Steckers jederzeit bei der Qualitätskontrolle, vor und nach der Kabelmontage und nach dem Zusammenführen mit einem anderen hermaphroditischen Stecker möglich ist.

Im folgenden wird die Erfindung anhand von lediglich einen Ausführungsweg darstellenden Zeichnungen näher erläutert. Es zeigen:
- Fig. 1: Ein erfindungsgemässer Stecker in hermaphroditischer Konstruktion und Explosionsdarstellung,
- Fig. 2; 3 und 4: Einzelheiten zur Schirmung des Steckers gemäss Fig. 1,
- Fig. 5: ein Schirmmodul mit Einzelheiten zur Kabeleinführung,
- Fig. 6: eine räumliche Darstellung eines Brückenmoduls in Verbindung mit Teilen eines Kontaktsatzes und der Steckerschirmung,
- Fig. 7; 8 und 9: konstruktive Einzelheiten des Brückenmoduls im Aufriss, Grundriss und Seitenriss,
- Fig. 10: eine räumliche Darstellung eines Kontaktmoduls zur Aufnahme des Kontaktsatzes mit einer Kontaktpackung und zur Aufnahme des Brückenmoduls und
- Fig. 11: eine Ausführungsvariante der Verbindung zwischen Brückenmodul und Kontakt.

In den Fig. 1 bis 11 ist mit 1 ein unterer Deckel aus Kunststoff bezeichnet, an dem ein ein Arm 2 tragendes Gelenk 3 angreift. Zur Verrastung mit einem anderen hermaphroditischen Stecker ist am Arm 2 steckseitig eine Schnappzunge 4 vorgesehen. Der untere Deckel 1 wird an der Stelle A mit einem Kontaktmodul 5 aus Kunststoff verrastet, welches einen Kontaktträger 6 und steckseitig eine über dem Kontaktträger 6 angeordnete Haube 7 sowie kabelseitig abnehmbare Abdeckungen 8 aufweist. Der Kontaktträger 6 ist für die Aufnahme eines aus mehreren Kontakten 9 bestehenden Kontaktsatzes mit einer zugehörigen Kontaktpackung 10 und für die Aufnahme eines codierbaren Brückenmoduls 11 vorbereitet. Der erfindungsgemässe Stecker ist oben mit einem mit dem Kontaktmodul 5 an der Stelle B mit der Haube 7 sowie an weiteren, nicht dargestellten Stellen verrastenden oberen Deckel 12 aus Kunststoff abgeschlossen, der die gleichen zur Verrastung mit einem weiteren hermaphroditischen Stecker notwendigen Elemente aufweist, wie der untere Deckel 1.

Die obere Deckelschirmung besteht aus einem oberen Schirmelement 13 und aus einer ersten und zweiten Schirmzunge 14; 15 mit steckseitig aufgebogenen Enden 16 und mit brückenmodulseitigen V-förmigen Kröpfungen 17. Die den Schirmkontakt mit anderen hermaphroditischen Steckern herstellenden Schirmzungen 14; 15 werden steckseitig unter der Haube 7 eingeführt und in auf dem Brückenmodul 11 angeordnete schwalbenschwanzartige Führungen 18 des Brückenmoduls 11 soweit eingeschoben, bis ihre V-förmigen Kröpfungen 17 in quer zu den schwalbenschwanzartigen Führungen 18 liegenden V-förmigen Nuten 19 einrasten. Das am oberen Deckel 12 befestigte obere Schirmelement 13 weist kabelseitig je Seite Kontaktlaschen 20 mit Ausnehmungen 21 und brückenmodulseitig eine nach unten gekröpfte Vorderseite 22 auf, die beim Aufsetzen des oberen Deckels 12 mit den V-förmigen Kröpfungen 17 der Schirmzungen 14; 15 verrasten. Dabei wird die zur Verrastung und zur Gewährleistung des Schirmkontaktes zwischen dem oberen Schirmelement 13 und den Schirmzungen 14; 15 notwendige Kraft durch die Federwirkung des mittels einer Stufe 23 vom oberen Deckel 12 abgesetzten Vorderteils 24 erzeugt. In einer weiteren Ausführungsvariante ist ein oberer Deckel 12 und ein oberes Schirmelement 13 mit Mitteln zur vertikalen Kabeleinführung vorgesehen.

Die untere Deckelschirmung besteht aus einem steckseitig angeordneten gegabelten unteren Schirmelement 25 und aus einem kabelseitig angeordneten Schirmmodul 26. Das den Schirmkontakt zu einem anderen hermaphroditischen Stecker herstellende untere Schirmelement 25 weist einen stufenförmig gegabelten Vorderteil 27, ein schirmmodulseitig gekröpftes Ende 28 sowie Öffnungen 29 und Rastnasen 30 auf, welche in die Unterfläche des Kontaktträgers 6 eingedrückt werden. Das Schirmmodul 26 besteht aus einer rechteckförmigen an der Innenfläche des unteren Deckels 1 angeordneten Grundplatte 31, an deren kontaktträgerseitigen Seite ein Wulst 32 angeformt ist. An den übrigen Seiten der Grundplatte 31 sind Modulwände 33 mit Wandöffnungen 34 und im unteren Wandbereich nach innen weisende Führungslaschen 35 vorgesehen. Beim Verrasten des Kontaktmoduls 5 mit dem unteren Deckel 1 wird das federnde gekröpfte Ende 28 des unteren Schirmelementes 25 auf den Wulst 32 der Grundplatte 31 gepresst, wodurch eine sichere Schirmkontaktgabe zwischen dem unteren Schirmelement 25 und dem Schirmmodul 26 gewährleistet wird. Als Verschluss der Wandöffnungen 34 dienende doppelwandige Federwände 36 werden steckbar auf die Modulwände 33 aufgesetzt, so dass ein vierseitig gegen elektromagnetische Einflüsse geschirmter Käfig entsteht. Die zur Datenübertragung verwendeten Kabel 37 weisen Datenleiter 38 auf, die von einem Schirmgeflecht 39 ummantelt sind. Das Schirmgeflecht 39 wird über eine am Kabelende aufgesetzte an den Enden aufgeweitete metallische Endhülse 40 gelegt, die in eine als Kabeldurchführung vorgesehene Federwand 36 mit Führungslaschen 35 eingesetzt wird. Die Führungslaschen 35 der Federwand 36 bilden bei auf eine Modulwand 33 gesteckter Federwand 36 mit der Führungslasche 35 der Modulwand 33 eine die aufgeweiteten Enden der Endhülse 40 allseitig umfassende Halterung zur Entlastung der Kabelleiter 38 von Zug- und Druckbeanspruchungen. Am oberen Ende der Federwände 36 sind Kontaktlaschen 41 vorgesehen, die beim Aufsetzten des oberen Deckels 12 in die Ausnehmungen 21 der Kontaktlaschen 20 des oberen Schirmelementes 13 einrasten. Die abnehmbaren Abdeckungen 8 des Kontaktmoduls 5 werden abhängig von den Kabeleinführungen entfernt. In einer weiteren Ausführungsvariante sind die Führungslaschen 35 der Federwand 36 dergestalt, dass eine Halterung von Endhülsen für Flachkabel gegeben ist.

Das Brückenmodul 11 weist im oberen Bereich zwei auf gleicher Höhe parallel über die gesamte Breite verlaufende horizontale Durchgänge 42 zur Aufnahme von je einem metallischen Stift 43 auf. Nach unten hin ist je Kontakt 9 eine kubische Aussparung 44 vorgesehen, die mit dem Kontaktträger 6 eine Öffnung für den freien Durchtritt einer Kontaktschiene 45 und für das freie Eintauchen eines Kontaktendes 46 des Kontaktes 9 ausspart. Je Aussparung 44 sind zwei von der Aussparung 44 ausgehende vertikale hintereinander liegende zu je einem horizontalen Durchgang 42 führende Durchgänge 47 vorgesehen. Der lichte Durchmesser des vertikalen Durchganges 47 ist so gewählt, dass sich darin metallische Bolzen 48 in vertikaler Richtung frei bewegen können. Zur Codierung des Brückenmoduls 11 wird bei der Montage des Steckers je Kontakt 9 ein Bolzen 48 in einen der beiden vertikalen Durchgänge 47 eingesetzt und durch die Federwirkung des Kontaktendes 46 gegen den Stift 43 gepresst, womit die Verbindung zu den von den übrigen Kontakten 9 des Kontaktsatzes erreichbaren horizontalen Stiften 43 hergestellt wird. Wird der Stecker mit einem anderen hermaphroditischen Stecker zusammengeführt, so bewirkt die dabei auf einen Kontaktbereich 49 des Kontaktes 9 einwirkende Kraft eine Bewegung des freien Kontaktendes 46 nach unten. Der in dem vertikalen Durchgang 47 frei bewegbare Bolzen 48 folgt dabei der Bewegung des Kontaktendes 46, wodurch die elektrische Verbindung zum Stiften 43 unterbrochen wird. In einer weiteren Ausführungsvariante sind an den Kontaktenden 46 in vertikaler Richtung Verlängerungen 49 vorgesehen, die funktionell an die Stelle der Bolzen 48 treten. Je nach der gewünschten Codierung des Brückenmoduls 11 werden Kontakte 9 mit Kontaktenden 46 unterschiedlicher Länge eingesetzt.

An den Schmalseiten des aus Kunststoff gefertigten Brückenmoduls 11 sind je zwei Führungsleisten 50 mit rechteckigem Querschnitt vorgesehen, welche in an den Seitenwänden 51 des Kontaktmoduls 5 angeordnete rechteckige Führungsnuten 52 eingreifen. Je Kontakt 9 ist eine Kontaktführungsrinne 53 mit einer nicht dargestellten Schnappnut zur Festsetzung des Kontaktes 9 vorgesehen. Rechtwinklig zu den Kontaktschienen 45 angeordnete Kontakthülsen 54 weisen zur Aufnahme der Datenleiter 38 kabelseitig nicht dargestellte Langschlitze auf, in die die Leiter mittels der an den Seitenwänden 51 des Kontaktmoduls 5 geführten Kontaktpackung 10 aus Kunststoff gepresst werden.

## Patentansprüche

1. Geschirmter elektrischer Stecker für die Datenübertragung mit einem aus einem unteren Deckel (1), einem Kontaktmodul (5) und einen oberen Deckel (12) bestehenden Isoliergehäuse, mit einer sich vom Kabeleinführungsbereich bis zum Steckbereich erstreckenden Schirmung, mit einem auf einem Kontaktträger (6) angeordneten Kontaktsatz, mit einer eine Verbindung zwischen Datenleitern (38) und Kontakten (9) des Kontaktsatzes herstellenden Kontaktpackung (10) und mit einer Überbrückungseinrichtung zur Herstellung von als Leitungsabschluss dienenden Verbindungen zwischen bestimmten Kontakten (9),
dadurch gekennzeichnet,
dass im unteren Deckelbereich eine mehrstückige Schirmung vorgesehen ist, die im Kabeleinführungsbereich ein Schirmmodul (26) und ein am Kontaktträger (6) angeordnetes unteres Schirmelement (25) aufweist, das in lösbarer Verbindung mit dem Schirmmodul (26) steht und
dass im oberen Deckelbereich eine mehrstückige Schirmung vorgesehen ist, die ein an einem oberen Deckel (12) angeordnetes oberes Schirmelement (13) und an einem als Überbrückungseinrichtung dienenden Brückenmodul (11) einrastbare Schirmzungen (14; 15) aufweist, die in lösbarer Verbindung mit dem oberen Schirmelement (13) stehen.

2. Geschirmter elektrischer Stecker nach Anspruch 1,
dadurch gekennzeichnet,
dass das Schirmmodul (26) eine an der Innenfläche des unteren Deckels (1) angeordnete Grundplatte (31) mit einem an der kontaktträgerseitigen Seite angeformten Wulst (32) aufweist und
dass an den übrigen Seiten der Grundplatte (31) Modulwände (33) mit Wandöffnungen (34) mit im unteren Wandbereich nach innen weisenden Führungslaschen (35) vorgesehen sind.

3. Geschirmter elektrischer Stecker nach den Ansprüchen 1 und 2,
dadurch gekennzeichnet,
dass auf die Modulwände (33) steckbare als Verschluss der Wandöffnungen (34) dienende Federwände (36) vorgesehen sind und
dass auf die Modulwände (33) steckbare als Kabeldurchführung dienende Federwände (36) mit Führungslaschen (35) vorgesehen sind.

4. Geschirmter elektrischer Stecker nach Anspruch 3,
dadurch gekennzeichnet,
dass Federwände (36) mit Führungslaschen (35) für Kabeldurchführungen mit Rundkabeln vorgesehen sind und dass Federwände (36) mit Führungslaschen (35) für Kabeldurchführungen mit Flachkabeln vorgesehen sind.

5. Geschirmter elektrischer Stecker nach Anspruch 1,
dadurch gekennzeichnet,
dass das untere Schirmelement (25) steckseitig einen stufenförmig gegabelten Vorderteil (27) und ein schirmmodulseitig gekröpftes Ende (28) aufweist und dass Öffnungen (29) und Rastnasen (30) zur Anordnung des Schirmelementes (25) am Kontaktträger (6) vorgesehen sind.

6. Geschirmter elektrischer Stecker nach Anspruch 1,
dadurch gekennzeichnet,
dass das obere Schirmelement (13) brückenmodulseitig einen federnden Vorderteil (24) mit einer gekröpften Vorderseite (22) und kabelseitig je Seite Kontaktlaschen (20) mit Ausnehmungen (21) aufweist, die mit Kontaktlaschen (41) der Federwände (36) verrasten.

7. Geschirmter elektrischer Stecker nach Anspruch 6,
dadurch gekennzeichnet,
dass der obere Deckel (12) und das obere Schirmelement (13) Mittel zur vertikalen Kabeleinführung aufweisen.

8. Geschirmter elektrischer Stecker nach Anspruch 1,
dadurch gekennzeichnet,
dass eine erste und eine zweite Schirmzunge (14; 15) mit steckseitig aufgebogenen Enden (16) und mit brückenmodulseitig V-förmigen Kröpfungen (17) vorgesehen sind.

9. Geschirmter elektrischer Stecker nach Anspruch 1,
dadurch gekennzeichnet,
dass das Brückenmodul (11) schwalbenschwanzartige Führungen (18) zur Aufnahme der Schirmzungen (14; 15) und eine quer zu den Führungen (18) liegende V-förmige Nut (19) aufweist, in der die V-förmigen Kröpfungen (17) verrasten.

10. Geschirmter elektrischer Stecker nach Anspruch 9,
dadurch gekennzeichnet,
dass das Brückenmodul (11) über die Breitseite verlaufende horizontale Durchgänge (42) mit je einem metallischen Stift (43) aufweist und
dass nach unten hin je Kontakt (9) eine Aussparung (44) vorgesehen ist, von der aus in vertikaler Richtung zu den horizontalen Durchgängen (42) führende Durchgänge (47) vorgesehen sind.

11. Geschirmter elektrischer Stecker nach Anspruch 10,
dadurch gekennzeichnet,
dass in die vertikalen Durchgänge (47) lose eingesetzte Bolzen (48) zur Herstellung von Verbindungen zwischen Kontaktenden (46) und Stiften (43) vorgesehen sind.

12. Geschirmter elektrischer Stecker nach Anspruch 10,
dadurch gekennzeichnet,
dass Kontakte (9) mit an den Kontaktenden (46) in vertikaler Richtung angeordneten Verlängerungen (49) vorgesehen sind, die die als Leitungsabschluss dienenden Verbindungen zu den Stiften (43) herstellen.

## Claims

1. Shielded electrical plug for the data transmission with an insulating housing which consists of a lower cover (1), a contact module (5), and an upper cover (12), with a shield which extends from the cable entry region to the plug region, with a set of contacts arranged on a contact carrier (6), with a contact package (10) producing a connection between data conductors (38) and contacts (9) of the set of contacts and with a bridging equipment for the production of connections, which serve as line termination, between certain contacts (9), characterised thereby, that a multipart shield is provided in the lower cover region and displays a shield module (26) in the cable entry region and a lower shield element (25), which is arranged at the contact carrier (6) and stands in detachable connection with the shield module (26), and that a multipart shield is provided in the upper region and displays an upper shield element (13), which is arranged at the upper cover (12), and shield tongues (14; 15), which are detentable at a bridge module (11) serving as bridging equipment and which stand in detachable connection with the upper shield element (13).

2. Shielded electrical plug according to claim 1, characterised thereby, that the shield module (26) displays a base plate (31), which is arranged at the inward surface of the lower cover (1), with a bead (32), which is shaped on at the side facing the contact carrier, and that module walls (33) with wall openings (34) with guide straps (35), which point inwards in the lower wall region, are provided at the remaining sides of the base plate (31).

3. Shielded electrical plug according to the claims 1 and 2, characterised thereby, that spring walls (36) are provided, which are pluggable onto the module walls (33) and serve as closures of the wall openings (34), and that spring walls (36), which are pluggable onto the module walls (33) and serve as cable feedthrough, are provided with guide straps (35).

4. Shielded electrical plug according to claim 3, characterised thereby, that spring walls (36) with guide straps (35) are provided for cable feedthroughs with round cables and that spring walls (36) with guide straps (35) are provided for cable feedthroughs with flat cables.

5. Shielded electrical plug according to claim 1, characterised thereby, that the lower shield element (25) at the plug side displays a front part (27), which is forked in stepped shape, and an end (28), which is offset at the side facing the module, and that openings (29) and detent lugs (30) are provided for the arrangement of the shield element (25) at the contact carrier (6).

6. Shielded electrical plug according to claim 1, characterised thereby, that the upper shield element (13) at the bridge module side displays a resilient front part (24) with an offset front side and at the cable side displays contact straps (20) with recesses (21), which detent with contact straps (41) of the spring walls (36), for each side.

7. Shielded electrical plug according to claim 6, characterised thereby, that the upper cover (12) and the upper shield element (13) display means for the vertical cable introduction.

8. Shielded electrical plug according to claim 1, characterised thereby, that a first and a second shield tongue (14; 15) with ends (16) bent up at the plug side and with V-shaped offsets (17) at the bridge module side are provided.

9. Shielded electrical plug according to claim 1, characterised thereby, that the bridge module (11) displays dovetail-like guides (18) for the reception of shield tongues (14; 15) and a V-shaped groove (19), which lies transversely to the guides (18) and in which the V-shaped offsets (17) detent.

10. Shielded electrical plug according to claim 9, characterised thereby, that the bridge module (11) displays horizontal passages (42), which extend across the wide side, each with a respective metallic pin (43) and that a recess (44), from which passages (47) are provided to lead in vertical direction to the horizontal passages (42), are provided downwardly for each contact (9).

11. Shielded electrical plug according to claim 10, characterised thereby, that pins (48), which are loosely inserted into the vertical passages (47), are provided for the production of connections between contact ends (46) and pins (43).

12. Shielded electrical plug according to claim 10, characterised thereby, that contacts (9) are provided with prolongations (49), which are arranged in vertical direction at the contact ends (46) and produce the connections, which serve as line termination, to the pins (43).

## Revendications

1. Fiche électrique blindée pour la transmission de données comportant un boîtier isolant formé d'un couvercle inférieur (1), d'un module de contacts (5) et d'un couvercle supérieur (12), un blindage s'étendant de la zone d'entrée de câbles à la zone d'enfichage, un jeu de contacts disposé sur un support de contacts (6), une garniture de contact (10) réalisant une liaison entre les conducteurs de données (38) et les contacts (9) du jeu de contacts, et un dispositif de pontage destiné à réaliser entre des contacts (9) définis des liaisons servant de fin de ligne, caractérisée en ce qu'il est prévu, dans la zone de couvercle inférieure, un blindage en plusieurs pièces qui comporte dans la zone d'entrée de câbles un module de blindage (26) et un élément de blindage inférieur (25), disposé sur le support de contacts (6), qui est relié de façon détachable au module de blindage (26), et en ce qu'il est prévu, dans la zone de couvercle supérieure, un blindage en plusieurs pièces qui comporte un élément de blindage supérieur (13) disposé au niveau d'un couvercle supérieur (12), et des languettes de blindage (14;15) qui sont aptes à s'encliqueter sur un module formant pont (11) servant de dispositif de pontage et qui sont reliées de façon détachable à l'élément de blindage supérieur (13).

2. Fiche électrique blindée selon la revendication 1, caractérisée en ce que le module de blindage (26) comporte une plaque de base (31) disposée contre la surface intérieure du couvercle inférieur (1) et pourvue d'un renflement (32) formé sur la face située côté support de contacts, et en ce qu'il est prévu, sur les autres côtés de la plaque de base (31), des parois de module (33) présentant des ouvertures de parois (34) pourvues de pattes de guidage (35) dirigées vers l'intérieur, dans la zone de paroi inférieure.

3. Fiche électrique blindée selon les revendications 1 et 2, caractérisée en ce qu'il est prévu des parois faisant ressort (36) enfichables sur les parois de module (33) et servant à obturer les ouvertures de parois (34), et en ce qu'il est prévu des parois faisant ressort (36) enfichables sur les parois de module (33), servant de passage de câbles et pourvues de pattes de guidage (35).

4. Fiche électrique blindée selon la revendication 3, caractérisée en ce qu'il est prévu des parois faisant ressort (36) pourvues de pattes de guidage (35) pour le passage de câbles ronds, et en ce qu'il est prévu des parois faisant ressort (36) pourvues de pattes de guidage (35) pour le passage de câbles plats.

5. Fiche électrique blindée selon la revendication 1, caractérisée en ce que l'élément de blindage inférieur (25) comporte, côté enfichage, un élément avant à fourche étagée (27) et une extrémité (28) coudée côté module de blindage, et en ce qu'il est prévu des ouvertures (29) et des ergots d'arrêt (30) pour disposer l'élément de blindage (25) contre le support de contacts (6).

6. Fiche électrique blindée selon la revendication 1, caractérisée en ce que l'élément de blindage supérieur (13) comporte, côté module formant pont, un élément avant faisant ressort (24) pourvu d'une face avant coudée (22) et, côté câbles, de chaque côté, des pattes de contact (20) pourvues de creux (21), qui viennent s'encliqueter avec les pattes de contact (41) des parois faisant ressort (36).

7. Fiche électrique blindée selon la revendication 6, caractérisée en ce que le couvercle supérieur (12) et l'élément de blindage supérieur (13) comportent des moyens pour l'entrée verticale de câbles.

8. Fiche électrique blindée selon la revendication 1, caractérisée en ce qu'il est prévu des première et seconde languettes (14;15) présentant des extrémités pliées (16), côté enfichage, et des parties coudées en V (17), côté module formant pont.

9. Fiche électrique blindée selon la revendication 1, caractérisée en ce que le module formant pont (11) comporte des guidages en queue d'aronde (18) pour la réception des languettes de blindage (14;15), et une rainure en V (19) transversale par rapport aux guidages (18), dans laquelle les parties coudées en V (17) viennent s'encliqueter.

10. Fiche électrique blindée selon la revendication 9, caractérisée en ce que le module formant pont (11) comporte des passages horizontaux (42) s'étendant sur le côté large et comportant chacun une tige métallique (43), et en ce qu'il est prévu, vers le bas, pour chaque contact (9), un évidement (44) à partir duquel sont prévus des passages (47) menant dans le sens vertical aux passages horizontaux (42).

11. Fiche électrique blindée selon la revendication 10, caractérisée en ce qu'il est prévu des boulons (48) placés de façon lâche dans les passages verticaux (47) pour réaliser des liaisons entre les extrémités de contacts (46) et les tiges (43).

12. Fiche électrique blindée selon la revendication 10, caractérisée en ce qu'il est prévu des contacts (9) pourvus de prolongements (49) qui sont disposés, dans le sens vertical, aux extrémités (46) de contacts, et qui réalisent les liaisons servant de fin de ligne avec les tiges (43).
